# FASCICULE DE BREVET EUROPEEN

(11) **EP 4 186 773 B1**
(45) Date de publication et mention de la délivrance du brevet: **27.12.2023**
(21) Numéro de dépôt: 22209045.8
(22) Date de dépôt: 23.11.2022
(51) Int. Cl.: B61F 5/24

(54) **BOGIE DE VÉHICULE FERROVIAIRE À ENCOMBREMENT RÉDUIT**
DREHGESTELL FÜR SCHIENENFAHRZEUG MIT REDUZIERTEM PLATZBEDARF
SPACE SAVING RAILWAY VEHICLE BOGIE

(30) Priorité: 25.11.2021 FR 2112522
(43) Date de publication de la demande: 31.05.2023
(73) Titulaire: ALSTOM Holdings, 93400 Saint-Ouen-sur-Seine (FR)
(72) Inventeur: RODET, Alain, 71100 Chalon-sur-Saône (FR)
(74) Mandataire: Lavoix

(56) Documents cités:
- EP-A1- 3 851 355
- WO-A1-2014/177417
- WO-A1-2018/042326
- CN-A- 108 128 321
- DE-C1- 19 819 412

## Description

La présente invention concerne un bogie de véhicule ferroviaire, notamment pour un véhicule ferroviaire urbain tel qu'un tramway ou un métro.

L'invention concerne notamment un bogie motorisé, de préférence destiné à équiper un véhicule à plancher bas. Plus particulièrement, l'invention concerne un bogie motorisé de type mono-essieu, c'est-à-dire comprenant une structure d'essieu portant deux roues. Un tel bogie présente généralement un encombrement important, que l'on souhaite réduire pour optimiser la hauteur et la largeur du plancher du véhicule.

Des exemples de bogies de l'état de la technique sont décrits dans DE 198 19 412, WO 2014/177417, CN 108 128 321 A, EP 3 851 355 ou WO 2018/042326.

L'invention a notamment pour but de fournir un bogie peu encombrant et dont la masse est réduite.

A cet effet, l'invention a notamment pour objet un bogie de véhicule ferroviaire, destiné à porter une caisse du véhicule ferroviaire, le bogie comportant une structure d'essieu comprenant deux roues, caractérisé en ce que la structure d'essieu comporte, pour chaque roue, un moteur comprenant un carter, la structure d'essieu comportant en outre une traverse s'étendant entre les carters et solidaire de ces carters, et en ce que le bogie comporte des moyens de suspension, comprenant :
- au moins une barre de torsion s'étendant le long d'un axe de torsion,
- au moins un support de caisse, monté sur la barre de torsion et solidaire en rotation autour de l'axe de torsion avec la barre de torsion, le support de caisse étant destiné à être fixé à la caisse,
- au moins un dispositif de liaison solidaire en rotation avec la barre de torsion autour de l'axe de torsion, et reliant la barre de torsion à l'un respectif des carters.

Dans le bogie selon l'invention, la structure du bogie est formée par les carters des moteurs, qui portent tous les éléments constituant le bogie. Ceci permet de limiter l'encombrement du bogie, qui ne comporte pas d'éléments structurels supplémentaires. En l'absence d'une structure de bogie supplémentaire, les barres de torsion forment un étage de suspension présentant un encombrement réduit.

Un bogie selon l'invention peut comporter l'une ou plusieurs des caractéristiques suivantes, prises seules ou selon toutes combinaisons techniquement envisageables.
- le dispositif de liaison comprend un levier de liaison et une première bielle, tels que : la première bielle est suspendue au carter via une première liaison pivot, et reliée au levier de liaison via une seconde liaison pivot, et le levier de liaison est solidaire en rotation avec la barre de torsion autour de l'axe de torsion.
- Les moyens de suspension comportent quatre barres de torsion, réparties en deux ensembles de deux barres alignées chacun, les deux ensembles étant agencés de part et d'autre de la traverse dans une direction longitudinale, chaque ensemble portant un support central et de préférence deux supports latéraux, chacune des barres de torsion de chaque ensemble présentant une première extrémité connectée au support central, et une seconde extrémité reliée au dispositif de liaison, de préférence en passant par l'un des supports latéraux à proximité de cette seconde extrémité.
- Le support central comporte un orifice central dans lequel sont insérées les barres de torsion de l'ensemble correspondant, l'orifice central du support central et les barres de torsion correspondantes comportant des cannelures complémentaires, destinées à solidariser en rotation ce support central et les extrémités des barres de torsion qui lui sont liées, autour de l'axe de torsion.
- Les moyens de suspension comportent des vérins d'amortissement, s'étendant entre une extrémité basse liée au dispositif de liaison et une extrémité haute destinée à être liée à la caisse.
- Chaque roue étant mobile autour d'un axe de rotation, la traverse s'étend en dessous de l'axe de rotation, en considérant une direction verticale.
- Le moteur comporte un rotor, la structure d'essieu comporte, pour chaque roue, un réducteur à train épicycloïdal, reliant cinématiquement le rotor du moteur à la roue, le réducteur à train épicycloïdal comportant :
- un planétaire intérieur, relié en rotation au rotor du moteur,
- un planétaire extérieur fixe, solidaire du carter,
- une pluralité de satellites, engrainant avec les planétaires intérieur et extérieur, et
- un porte satellites, portant les satellites, lié en rotation à la roue.
- Le bogie comprend, pour chaque roue, un dispositif de freinage de cette roue, le dispositif de freinage comprenant au moins un disque de frein solidaire en rotation du porte satellites, et un étrier porté par un dispositif de support fixé au carter.
- Le bogie comporte des moyens de freinage secondaires comprenant, pour chaque roue, au moins un patin électromagnétique, par exemple deux patins électromagnétiques agencés de part et d'autre de la roue dans une direction longitudinale, les patins électromagnétiques étant portés par des éléments transversaux sensiblement parallèles à la traverse, chaque élément transversal étant porté par les carters par l'intermédiaire d'au moins un élément de support déformable élastiquement, et guidé par des liaisons glissières n'autorisant le déplacement des éléments transversaux que dans une direction verticale par rapport aux carters.
- Le bogie comprend un organe de liaison, relié à la traverse par une liaison pivot d'axe parallèle à une direction verticale, l'organe de liaison portant des secondes bielles, chaque seconde bielle présentant une première extrémité reliée à l'organe de liaison par une liaison pivot d'axe parallèle à la direction verticale, et une seconde extrémité reliée à la caisse par une liaison pivot d'axe perpendiculaire à la direction verticale.
- Le bogie comprend au moins un vérin d'entrainement, chaque vérin d'entrainement s'étendant entre une première extrémité solidaire à l'un respectif des carters, notamment par l'intermédiaire d'un bras de support, et une seconde extrémité destinée à être solidarisée à la caisse.

Différents aspects et avantages de l'invention seront mis en lumière dans la description qui va suivre, donnée uniquement à titre d'exemple non limitatif et faite en se référant aux figures annexées, parmi lesquelles :
[Fig 1] La figure 1 est une vue en perspective d'un bogie selon un exemple de mode de réalisation de l'invention ;
[Fig 2] La figure 2 est une vue en coupe de la transmission entre un moteur et une roue du bogie de la figure 1.

On a représenté, sur la figure 1, un bogie 10 selon un exemple de mode de réalisation de l'invention. Le bogie 10 est destiné à équiper un véhicule ferroviaire, de préférence un véhicule ferroviaire urbain tel qu'un tramway ou un métro.

Le bogie 10 est destiné à porter une caisse du véhicule ferroviaire.

Dans la description qui va suivre, on définit une direction longitudinale X, qui est la direction générale dans laquelle s'étend le véhicule, une direction verticale Z perpendiculaire à la direction longitudinale X, et une direction transversale Y perpendiculaire aux directions longitudinale X et verticale Z.

Avantageusement, le véhicule ferroviaire est à plancher bas, si bien que le bogie 10 doit présenter un espace libre permettant l'agencement d'un tel plancher bas, comme cela sera décrit ultérieurement.

Le bogie 10 comporte une structure d'essieu 12, portant deux roues 14. Le bogie 10 décrit comporte une unique structure d'essieu 12.

La structure d'essieu 12 comporte deux moteurs 16, chacun associé à l'une respective des roues 14.

Chaque moteur comporte un carter 18 logeant de manière classique un stator 17, solidaire du carter 18, et un rotor 19 mobile en rotation par rapport au stator 17. Le rotor 19 est destiné à entrainer la roue 14 correspondante en rotation. Comme cela est représenté sur la figure 2, le rotor 19 du moteur 16 entraine en rotation un arbre de sortie 21.

La structure d'essieu 12 comporte une traverse 20, s'étendant parallèlement à la direction transversale Y, reliant les deux carters 18 entre eux. Cette traverse 20 est solidarisée à chaque carter 18, par exemple par vissage ou tout autre moyen de fixation envisageable.

Avantageusement, la traverse 20 est fixée à chaque carter 18 dans une zone inférieure de ce carter 18, de manière à présenter un profil en U avec ces carters 18, chaque carter 18 formant une branche du U et la traverse 20 formant la partie de liaison entre les branches du U.

Par exemple, la zone inférieure est définie comme étant disposée verticalement (dans la direction verticale Z) en dessous d'un axe de rotation des roues 14. Ainsi, la traverse 20 s'étend en dessous de l'axe de rotation des roues 14.

Dans le cas d'un véhicule à plancher bas, ce plancher s'étend au-dessus de la traverse 20, entre les moteurs 16. Ainsi, le bogie 10 peut porter une caisse de véhicule à plancher bas définissant un couloir, dont la largeur est limitée par la distance entre les moteurs 16, et la hauteur dépend de la hauteur de la traverse 20.

On notera que la structure d'essieu 12 forme la base structurelle du bogie 10, l'ensemble du bogie étant monté autour de cette structure d'essieu 12, et porté par cette structure d'essieu 12.

Conformément au mode de réalisation décrit, la structure d'essieu 12 comporte, pour chaque roue 14, un réducteur à train épicycloïdal 22, reliant cinématiquement le rotor du moteur 16 à la roue 14, comme cela est représenté plus en détail sur la figure 2. L'utilisation d'un tel réducteur 22 permet de disposer d'un moteur 16 présentant des dimensions réduites, en démultipliant le couple fourni par le moteur 16. On pourrait en variante se passer d'un tel réducteur 22, mais le moteur 16 présenterait alors des dimensions plus importantes. Ainsi, dans un souci de réduction d'encombrement, le mode de réalisation décrit est préféré.

On peut également prévoir en variante plusieurs étages de réduction, pour bénéficier d'un moteur encore plus petit et/ou d'un meilleur rapport de réduction. Dans ce cas, dans un mode de réalisation non représenté, on peut prévoir un premier étage de réduction logé dans le carter 18, agencé cinématiquement entre le rotor 19 et l'arbre de sortie 21.

Comme cela est représenté sur la figure 2, l'arbre de sortie 21 passe à travers la roue 14 de manière concentrique à celle-ci. Plus particulièrement, l'arbre de sortie 21 passe au travers d'un palier 23 (également appelé « fusée ») autour duquel la roue 14 est montée en rotation. Le palier 23 est solidaire du carter 18.

Le réducteur à train épicycloïdal 22 comporte un planétaire intérieur 22A (également appelé « pignon »), relié au rotor 19 du moteur 16. Plus particulièrement, le planétaire intérieur 22A est porté par l'arbre de sortie 21, à l'extrémité de cet arbre de sortie 21 qui est opposée au moteur 16.

Le réducteur 22 comporte par ailleurs un planétaire extérieur 22B (également appelé « couronne ») fixe. A cet effet, le planétaire extérieur 22B est solidarisé au palier 23, par l'intermédiaire d'au moins un organe de liaison 25.

Le réducteur 22 comporte également une pluralité de satellites 22C, engrenant avec les planétaires intérieur 22A et extérieur 22B. Par exemple, le réducteur 22 comporte entre trois et cinq satellites 22C.

Les satellites 22C sont portés de manière classique par un porte-satellites 22D commun à ces satellites. Ce porte-satellites 22D est de préférence solidaire d'un boitier de réducteur 22E. Ce boitier 22E loge les planétaires intérieur 22A et extérieur 22B ainsi que les satellites 22C, qui sont ainsi protégés par ce boitier 22E.

La roue 14 est solidaire en rotation de ce boitier 22E, donc solidaire en rotation du porte-satellites 22D.

On notera que le réducteur 22 présente de préférence un rapport de réduction élevé, par exemple d'environ 5, afin de permettre l'utilisation d'un moteur de dimensions réduites.

Il est à noter que, dans la variante non représentée d'un double étage de réduction défini précédemment, il est possible d'atteindre un rapport de réduction d'environ 15, et ainsi utiliser un moteur dont les dimensions sont encore plus réduites.

La structure d'essieu 12 comporte également, pour chaque roue 14, un dispositif 24 de freinage de cette roue.

Chaque dispositif de freinage 24 comporte au moins un disque de frein 26 solidaire en rotation de la roue 14, et un étrier 28 destiné à enserrer le disque de frein 26.

Par exemple, le disque de frein 26 est fixé au boitier 22E du réducteur à train épicycloïdal 22, et donc solidaire en rotation de la roue 14 par l'intermédiaire de ce boitier 22E.

L'étrier 28 est quant à lui porté par un dispositif de support 30 solidaire du carter 18. Plus particulièrement, le dispositif de support 30 comporte au moins un bras 32 directement fixé au carter 18 et portant une barre longitudinale 34, qui s'étend parallèlement à la direction longitudinale X. L'étrier 28 est alors fixé à ladite barre longitudinale 34.

Par exemple, le dispositif de support 30 comporte deux bras 32, portant ensemble la barre longitudinale 34. Chaque bras 32 s'étend par exemple sensiblement radialement par rapport à l'axe de rotation de la roue 14 correspondante, mais toute autre orientation est envisageable.

Avantageusement, le bogie 10 comporte également des moyens de freinage secondaires 36.

Les moyens de freinage secondaires 36 comportent par exemple, pour chaque roue 14, deux patins électromagnétiques 38, par exemple agencés de part et d'autre de la roue 14 dans la direction longitudinale X.

Les deux patins électromagnétiques 38 sont reliés entre eux par une barre de liaison 40. Dans l'exemple décrit, la barre de liaison 40 est agencée à l'extérieur d'un espace délimité transversalement par les deux roues 14.

Les patins électromagnétiques 38 sont destinés à venir coopérer par frottement avec un rail sur lequel circule la roue 14, lorsqu'ils sont activés. Plus particulièrement, lorsque les patins électromagnétiques 38 sont activés, ils sont attirés par magnétisme par le rail, et viennent ainsi en contact avec ce rail pour frotter contre celui-ci. A cet effet, les patins électromagnétiques 38 comportent par exemple chacun une bobine, propre à générer un champ magnétique lorsqu'elle est parcourue par un courant électrique. Un tel courant électrique est injecté dans la bobine lorsqu'un freinage est commandé.

Les patins électromagnétiques 38 sont portés par des éléments transversaux 42. Plus particulièrement, le bogie 10 comporte deux éléments transversaux 42, s'étendant parallèlement à la traverse 20, chaque élément transversal 42 portant, à chacune de ses extrémités, l'un des patins électromagnétiques 38.

Chaque élément transversal 42 est porté par les carters 18, et notamment suspendu à chacun des carters 18 par l'intermédiaire d'au moins un élément de support déformable élastiquement 44. Cet élément de support 44 est rappelé élastiquement vers une position de repos dans laquelle les patins électromagnétiques 38 sont écartés des rails.

Ainsi, lorsque les patins électromagnétiques 38 sont activés, ils se rapprochent des rails en déformant les éléments de support 44, et lorsque les patins électromagnétiques 38 sont désactivés, les éléments de support 44 les rappellent à l'écart des rails par élasticité.

Les éléments transversaux 42 sont également reliés aux carters 18 par des liaisons glissières 45, n'autorisant le déplacement des éléments transversaux 42 que dans la direction verticale Z. Ainsi, lorsque les patins électromagnétiques 38 viennent frotter contre les rails, les efforts longitudinaux générés par ce frottement sont repris par les carters 18 par l'intermédiaire de ces liaisons glissières 45. Il est à noter que les liaisons glissières 45 permettent également une reprise d'efforts transversaux éventuels par les carters 18.

De préférence, les éléments transversaux 42 sont agencée à une hauteur, inférieure à la hauteur de la traverse 20, ces hauteurs étant considérées dans la direction verticale par rapport à une référence, par exemple un sol.

Le bogie 10 comporte par ailleurs des moyens de suspension 46 pour le support de la caisse de véhicule ferroviaire.

Les moyens de suspension 46 comportent des barres de torsion 48 agencées de part et d'autre de la traverse 20 dans la direction longitudinale X. Plus particulièrement, dans l'exemple décrit, les moyens de suspension 46 comportent quatre barres de torsion 48, réparties en deux ensembles de deux barres 48 chacun, les ensembles étant agencés de part et d'autre de la traverse 20 dans la direction longitudinale X.

Chaque barre de torsion 48 s'étend le long d'un axe de torsion, qui est parallèle à la direction transversale Y.

Chaque ensemble de deux barres de torsion 48 porte des supports destinés à être fixés à la caisse du véhicule ferroviaire. Plus particulièrement, chaque ensemble comporte un support central 50 et deux supports latéraux 51. Les deux barres de torsion 48 sont alignées, et présentent chacune une première extrémité connectée au support 50 central, et une seconde extrémité reliée à un dispositif 49 de liaison relié à l'un respectif des carters 18, en passant par un support latéral 51 à proximité de cette seconde extrémité.

Chaque support 50, 51 comporte un orifice central dans lequel est inséré la ou les barres de torsion 48. L'orifice central du support central 50 et les barres de torsion 48 comportent des cannelures complémentaires, destinés à solidariser en rotation ce support central 50 et les extrémités des barres de torsion 48 qui lui sont liées, autour de l'axe de torsion.

En revanche, la rotation des barres de torsion 48 autour de l'axe de torsion est libre dans les orifices centraux des supports latéraux 51.

Chaque dispositif de liaison 49 est lié en rotation à la barre de torsion 48 correspondante, autour de l'axe de torsion, par exemple par coopération de cannelures complémentaires. Ainsi, chaque barre de torsion 48 est propre à travailler en torsion entre le support central 50 et le dispositif de liaison, lorsque ceux-ci sont décalés angulairement l'un par rapport à l'autre.

Chaque support 50, 51 comporte une platine de fixation 53, sensiblement plane, destinée à être fixée à la caisse de véhicule ferroviaire, par exemple par vissage, boulonnage, ou tout autre moyen techniquement envisageable. Chaque platine de fixation 53 s'étend sensiblement dans un plan perpendiculaire à la direction verticale Z.

Chaque dispositif de liaison 49 comporte un levier de liaison 52 et une première bielle 54.

Chaque levier de liaison 52 s'étend entre une première extrémité connectée avec la barre de torsion 48 (comme défini précédemment) et une seconde extrémité reliée à la première bielle 54.

Chaque première bielle 54 s'étend entre le levier de liaison 52 et l'un respectif des bras 32. Les barres de torsion 48 sont ainsi suspendues par rapport aux bras 32, par l'intermédiaire de ces premières bielles 54 et des leviers de liaison 52. On notera que chaque première bielle 54 est reliée au bras 32 correspondant par une première liaison pivot d'axe parallèle à la direction transversale Y, et au levier 52 correspondant par une seconde liaison pivot d'axe parallèle à la direction transversale Y.

Les premières bielles 54 autorisent ainsi un mouvement relatif de la caisse par rapport au bogie, notamment une rotation autour d'un axe vertical, lorsque les premières bielles 54 reliées à l'un des carters 18 basculent dans un premier sens de rotation et que les premières bielles 54 reliées à l'autre carter 18 basculent dans un second sens de rotation opposé au premier sens de rotation.

On notera que les leviers 52 portent également des vérins d'amortissement 55. Plus particulièrement, chaque vérin d'amortissement 55 présente une extrémité haute connectée à la caisse (généralement par une liaison pivot d'axe parallèle à la direction transversale), et une extrémité basse connectée au levier 52 correspondant (généralement par une liaison pivot d'axe parallèle à la direction transversale, et de préférence à proximité de la liaison avec la première bielle 54 correspondante).

Les barres de torsion 48 forment une suspension entre la caisse et le bogie 10. En effet, lorsque la caisse est soumise à une charge, les supports 50, 51 sont soumis à un effort vertical vers le bas, sans changer leur orientation qui est imposée par la liaison de leurs platines 53 avec la caisse, qui laisse ces platines horizontales.

La charge tend à appliquer un couple aux leviers 52, tandis que le support central 50 reste fixe en rotation, si bien que les barres de torsion 48 travaillent en torsion, réalisant ainsi une suspension par torsion, en parallèle des vérins d'amortissement 55.

Le bogie 10 comporte par ailleurs des moyens de pivotement de la caisse par rapport au bogie autour d'un axe vertical.

Ces moyens de pivotement comportent un organe de liaison 56, porté par la traverse 20 et relié à cette traverse 20 par une liaison pivot d'axe parallèle à la direction verticale Z.

L'organe de liaison 56 est relié à la caisse par des secondes bielles 58, par exemple deux secondes bielles 58. Chaque seconde bielle 58 présente une première extrémité reliée à l'organe de liaison 56 par une liaison pivot d'axe parallèle à la direction verticale Z, et une seconde extrémité reliée à la caisse par une liaison pivot d'axe perpendiculaire à la direction verticale Z.

Les moyens de pivotement comportent par ailleurs au moins un vérin d'entrainement 60, chaque vérin d'entrainement 60 s'étendant entre une première extrémité reliée à l'un des bras 32, et une seconde extrémité reliée à la caisse. Les vérins d'entrainement 60 sont de préférence des vérins hydrauliques.

Les vérins d'entrainement 60 sont de préférence pilotés pour orienter la caisse par rapport au bogie 10 autour d'un axe vertical, notamment dans les virages. Par exemple, les vérins d'entrainement 60 sont pilotés automatiquement, au moyen de capteurs de position.

Afin de faire pivoter la caisse autour de l'axe vertical, l'un des vérins d'entrainement 60 est étendu et l'autre est rétracté, si bien que la caisse subit des efforts longitudinaux opposés de part et d'autre de l'axe vertical, entrainant le pivotement.

On rappellera ici que les premières bielles suspendues 54 sont mobiles en rotation par rapport aux bras 32 correspondant, si bien qu'ils peuvent suivre les mouvements longitudinaux des vérins d'entrainement 60.

Compte tenu de ce qui précède, il apparait que le bogie 10 selon l'invention présente différentes fonctions d'un bogie (notamment suspension de la caisse, orientation de la caisse autour d'un axe vertical, freinage principal via disque de freinage, freinage secondaire via patins électromagnétiques...), le tout avec un encombrement réduit.

Cet encombrement réduit est principalement lié au fait que l'ensemble du bogie est monté sur les carters 18 des moteurs 16.

On notera que l'invention n'est pas limitée au mode de réalisation décrit, mais pourrait présenter diverses variantes complémentaires, à condition qu'elles soient couvertes par les revendications ci-jointes.

## Revendications

1. Bogie (10) de véhicule ferroviaire, destiné à porter une caisse du véhicule ferroviaire, le bogie comportant une structure d'essieu (12) comprenant deux roues (14), **caractérisé en ce que** la structure d'essieu (12) comporte, pour chaque roue (14), un moteur (16) comprenant un carter (18), la structure d'essieu (12) comportant en outre une traverse (20) s'étendant entre les carters (18) et solidaire de ces carters (18), et **en ce que** le bogie (10) comporte des moyens de suspension (46), comprenant :
- au moins une barre de torsion (48) s'étendant le long d'un axe de torsion,
- au moins un support de caisse (50), monté sur la barre de torsion (48) et solidaire en rotation autour de l'axe de torsion avec la barre de torsion (48), le support de caisse (50) étant destiné à être fixé à la caisse,
- au moins un dispositif de liaison (49) solidaire en rotation avec la barre de torsion (48) autour de l'axe de torsion, et reliant la barre de torsion (48) à l'un respectif des carters (18).

2. Bogie selon la revendication 1, dans lequel le dispositif de liaison (49) comprend un levier de liaison (52) et une première bielle (54), tels que :
- la première bielle (54) est suspendue au carter (18) via une première liaison pivot, et reliée au levier de liaison (52) via une seconde liaison pivot,
- le levier de liaison (52) est solidaire en rotation avec la barre de torsion (48) autour de l'axe de torsion.

3. Bogie selon la revendication 1 ou 2, dans lequel les moyens de suspension (46) comportent quatre barres de torsion (48), réparties en deux ensembles de deux barres (48) alignées chacun, les deux ensembles étant agencés de part et d'autre de la traverse (20) dans une direction longitudinale (X), chaque ensemble portant un support central (50) et de préférence deux supports latéraux (51), chacune des barres de torsion (48) de chaque ensemble présentant une première extrémité connectée au support central (50), et une seconde extrémité reliée au dispositif de liaison (49), de préférence en passant par l'un des supports latéraux (51) à proximité de cette seconde extrémité.

4. Bogie selon la revendication 3, dans lequel le support central (50) comporte un orifice central dans lequel sont insérées les barres de torsion (48) de l'ensemble correspondant, l'orifice central du support central (50) et les barres de torsion (48) correspondantes comportant des cannelures complémentaires, destinées à solidariser en rotation ce support central (50) et les extrémités des barres de torsion (48) qui lui sont liées, autour de l'axe de torsion.

5. Bogie (10) selon l'une quelconque des revendications précédentes, dans lequel les moyens de suspension (46) comportent des vérins d'amortissement (55), s'étendant entre une extrémité basse liée au dispositif de liaison (49) et une extrémité haute destinée à être liée à la caisse.

6. Bogie (10) selon l'une quelconque des revendications précédentes, dans lequel, chaque roue (14) étant mobile autour d'un axe de rotation, la traverse (20) s'étend en dessous de l'axe de rotation, en considérant une direction verticale (Z).

7. Bogie (10) selon l'une quelconque des revendications précédentes, dans lequel le moteur comporte un rotor (19), la structure d'essieu (12) comporte, pour chaque roue (14), un réducteur à train épicycloïdal (22), reliant cinématiquement le rotor (19) du moteur (16) à la roue (14), le réducteur à train épicycloïdal (22) comportant :
- un planétaire intérieur (22A), relié en rotation au rotor (19) du moteur (16),
- un planétaire extérieur (22B) fixe, solidaire du carter (18),
- une pluralité de satellites (22C), engrainant avec les planétaires intérieur (22A) et extérieur (22B), et
- un porte satellites (22D), portant les satellites (22C), lié en rotation à la roue (16).

8. Bogie (10) selon la revendication 7, comprenant, pour chaque roue (16), un dispositif (24) de freinage de cette roue, le dispositif de freinage (24) comprenant au moins un disque de frein (26) solidaire en rotation du porte satellites (22D), et un étrier (28) porté par un dispositif de support (30) fixé au carter (18).

9. Bogie (10) selon l'une quelconque des revendications précédentes, comportant des moyens de freinage secondaires (36) comprenant, pour chaque roue (14), au moins un patin électromagnétique (38), par exemple deux patins électromagnétiques (38) agencés de part et d'autre de la roue (14) dans une direction longitudinale (X), les patins électromagnétiques (38) étant portés par des éléments transversaux (42) sensiblement parallèles à la traverse (20), chaque élément transversal (42) étant porté par les carters (18) par l'intermédiaire d'au moins un élément de support déformable élastiquement (44), et guidé par des liaisons glissières (45) n'autorisant le déplacement des éléments transversaux (42) que dans une direction verticale (Z) par rapport aux carters (18).

## Patentansprüche

1. Drehgestell (10) eines Schienenfahrzeugs, das dazu bestimmt ist, einen Wagenkasten des Schienenfahrzeugs zu tragen, wobei das Drehgestell eine Achsstruktur (12) mit zwei Rädern (14) aufweist, **dadurch gekennzeichnet dass** die Achsstruktur (12) für jedes Rad (14) einen Motor (16) mit einem Gehäuse (18) aufweist, wobei die Achsstruktur (12) ferner einen Querträger (20) aufweist, der sich zwischen den Gehäusen (18) erstreckt und fest mit diesen Gehäusen (18) verbunden ist, und dass das Drehgestell (10) Aufhängungsmittel (46) aufweist, die Folgendes umfassen:
- mindestens einen Torsionsstab (48), der sich entlang einer Torsionsachse erstreckt,
- mindestens einen Kastenträger (50), der an dem Torsionsstab (48) angebracht ist und um die Torsionsachse drehfest mit dem Torsionsstab (48) verbunden ist, wobei der Kastenträger (50) dazu bestimmt ist, am Kasten befestigt zu werden,
- mindestens eine Verbindungsvorrichtung (49), die drehfest mit dem Torsionsstab (48) um die Torsionsachse verbunden ist und den Torsionsstab (48) mit einem jeweiligen der Gehäuse (18) verbindet.

2. Drehgestell nach Anspruch 1, wobei die Verbindungsvorrichtung (49) einen Verbindungshebel (52) und eine erste Pleuelstange (54) umfasst, so dass:
- die erste Pleuelstange (54) über eine erste Schwenkverbindung am Gehäuse (18) aufgehängt und über eine zweite Schwenkverbindung mit dem Verbindungshebel (52) verbunden ist,
- der Verbindungshebel (52) drehfest mit dem Torsionsstab (48) um die Torsionsachse verbunden ist.

3. Drehgestell nach Anspruch 1 oder 2, bei dem die Aufhängungsmittel (46) vier Torsionsstäbe (48) umfassen, die in zwei Gruppen von jeweils zwei fluchtenden Stäben (48) aufgeteilt sind, wobei die beiden Gruppen auf beiden Seiten des Querträgers (20) in einer Längsrichtung (X) angeordnet sind, wobei jede Gruppe eine zentrale Stütze (50) und vorzugsweise zwei seitliche Stützen (51) trägt, wobei jeder der Drehstäbe (48) jeder Einheit ein erstes Ende aufweist, das mit dem zentralen Träger (50) verbunden ist, und ein zweites Ende, das mit der Verbindungsvorrichtung (49) verbunden ist, vorzugsweise durch eine der seitlichen Stützen (51) in der Nähe dieses zweiten Endes.

4. Drehgestell nach Anspruch 3, bei dem der Mittelträger (50) eine zentrale Öffnung aufweist, in die die Torsionsstäbe (48) der entsprechenden Baugruppe eingeführt werden, wobei die zentrale Öffnung des Mittelträgers (50) und die entsprechenden Torsionsstäbe (48) komplementäre Rillen aufweisen, die dazu bestimmt sind, diese zentrale Halterung (50) und die Enden der mit ihr verbundenen Torsionsstäbe (48) um die Torsionsachse drehfest miteinander zu verbinden.

5. Drehgestell (10) nach einem der vorhergehenden Ansprüche, bei dem die Aufhängungsmittel (46) Dämpfungszylinder (55) umfassen, die sich zwischen einem unteren Ende, das mit der Verbindungsvorrichtung (49) verbunden ist, und einem oberen Ende, das mit dem Kasten verbunden werden soll, erstrecken.

6. Drehgestell (10) nach einem der vorhergehenden Ansprüche, wobei, da jedes Rad (14) um eine Drehachse beweglich ist, sich der Querträger (20) unterhalb der Drehachse erstreckt, wenn man eine vertikale Richtung (Z) betrachtet.

7. Drehgestell (10) nach einem der vorhergehenden Ansprüche, wobei der Motor einen Rotor (19) aufweist, die Achsstruktur (12) für jedes Rad (14) ein Planetenrad-Untersetzungsgetriebe (22) aufweist, das den Rotor (19) des Motors (16) kinematisch mit dem Rad (14) verbindet, wobei das Planetengetriebe (22) Folgendes umfasst:
- ein inneres Planetenrad (22A), das drehbar mit dem Rotor (19) des Motors (16) verbunden ist,
- ein feststehendes äußeres Planetenrad (22B), das fest mit dem Gehäuse (18) verbunden ist,
- eine Vielzahl von Satellitenrädern (22C), die in das innere (22A) und das äußere (22B) Planetenrad eingreifen, und
- einen Satellitenträger (22D), der die Satellitenräder (22C) trägt und drehbar mit dem Rad (16) verbunden ist.

8. Drehgestell (10) nach Anspruch 7, das für jedes Rad (16) eine Vorrichtung (24) zum Bremsen dieses Rades umfasst, wobei die Bremsvorrichtung (24) mindestens eine Bremsscheibe (26), die drehfest mit dem Satellitenträger (22D) verbunden ist, und einen Bremssattel (28) umfasst, der von einer am Gehäuse (18) befestigten Stützvorrichtung (30) getragen wird.

9. Drehgestell (10) nach einem der vorhergehenden Ansprüche, mit sekundären Bremsmitteln (36), die für jedes Rad (14) mindestens einen elektromagnetischen Bremsklotz umfassen (38), beispielsweise zwei elektromagnetische Bremsschuhe (38), die auf beiden Seiten des Rades (14) in einer Längsrichtung (X) angeordnet sind, wobei die elektromagnetischen Bremsschuhe (38) von den Querelementen (42), die im Wesentlichen parallel zu dem Querträger (20) verlaufen, getragen werden, wobei jedes Querelement (42) von den Gehäusen (18) über mindestens ein elastisch verformbares Stützelement (44) getragen und durch Gleitverbindungen (45) geführt wird, die eine Verschiebung der Querelemente (42) nur in einer vertikalen Richtung (Z) in Bezug auf die Gehäuse (18) zulassen.

## Claims

1. A bogie (10) for a rail vehicle, intended to carry a body of the rail vehicle, the bogie comprising an axle structure (12) comprising two wheels (14), **characterised in that** the axle structure (12) comprises, for each wheel (14), a motor (16) comprising a casing (18), the axle structure (12) further comprising a cross member (20) extending between the casings (18) and integral with these casings (18), and **in that** the bogie (10) comprises suspension means (46), comprising:
- at least one torsion bar (48) extending along a torsion axis,
- at least one body support (50), mounted on the torsion bar (48) and integral in rotation about the torsion axis with the torsion bar (48), the body support (50) being intended to be fixed to the body,
- at least one connecting device (49) fixed in rotation with the torsion bar (48) about the torsion axis, and connecting the torsion bar (48) to a respective one of the housings (18).

2. A bogie as claimed in claim 1, wherein the connecting device (49) comprises a connecting lever (52) and a first connecting rod (54), such as:
- the first connecting rod (54) is suspended from the casing (18) via a first pivot connection, and connected to the connecting lever (52) via a second pivot connection,
- the connecting lever (52) is fixed in rotation with the torsion bar (48) about the torsion axis.

3. A bogie according to claim 1 or 2, in which the suspension means (46) comprise four torsion bars (48), divided into two sets of two bars (48) aligned one with the other, the two sets being arranged on either side of the crossbar (20) in a longitudinal direction (X), each set carrying a central support (50) and preferably two lateral supports (51), each of the torsion bars (48) of each assembly having a first end connected to the central support (50), and a second end connected to the linking device (49), preferably by passing through one of the lateral supports (51) close to this second end.

4. A bogie according to claim 3, in which the central support (50) comprises a central orifice into which the torsion bars (48) of the corresponding assembly are inserted, the central orifice of the central support (50) and the corresponding torsion bars (48) comprising complementary grooves, intended to secure this central support (50) and the ends of the torsion bars (48) connected thereto in rotation, about the axis of torsion.

5. A bogie (10) according to any one of the preceding claims, in which the suspension means (46) comprise damping jacks (55) extending between a lower end connected to the connecting device (49) and an upper end intended to be connected to the body.

6. A bogie (10) according to any one of the preceding claims, in which, each wheel (14) being movable about an axis of rotation, the cross member (20) extends below the axis of rotation, considering a vertical direction (Z).

7. A bogie (10) according to any of the preceding claims, in which the motor comprises a rotor (19), the axle structure (12) comprises, for each wheel (14), a planetary gearbox (22), kinematically connecting the rotor (19) of the motor (16) to the wheel (14), the planetary gearbox (22) comprising:
- an internal sun gear (22A), connected in rotation to the rotor (19) of the motor (16),
- a fixed sun gear (22B) attached to the casing (18),
- several satellites (22C), meshing with the inner (22A) and outer (22B) planetaries, and
- a satellite carrier (22D) carrying the satellites (22C) and rotatably connected to the wheel (16).

8. A bogie (10) according to claim 7, comprising, for each wheel (16), a device (24) for braking this wheel, the braking device (24) comprising at least one brake disc (26) fixed in rotation to the planet carrier (22D), and a caliper (28) carried by a support device (30) fixed to the casing (18).

9. A bogie (10) according to any one of the preceding claims, comprising secondary braking means (36) comprising, for each wheel (14), at least one electromagnetic shoe (38), for example two electromagnetic shoes (38) arranged on either side of the wheel (14) in a longitudinal direction (X), the electromagnetic shoes (38) being carried by transverse elements (42) substantially parallel to the cross member (20), each transverse element (42) being carried by the casings (18) by means of at least one elastically deformable support element (44), and guided by slide connections (45) allowing the transverse elements (42) to move only in a vertical direction (Z) relative to the casings (18).
